# EUROPÄISCHE PATENTSCHRIFT

(11) **EP 0 213 256 B1**
(45) Veröffentlichungstag und Bekanntmachung des Hinweises auf die Patenterteilung: **17.07.1991**
(21) Anmeldenummer: 86100404.2
(22) Anmeldetag: 14.01.1986
(51) Int. Cl.: B24B 39/04, B24B 5/42

(54) **Einrichtung zum Fest- bzw. Glattwalzen**
Burnishing device
Dispositif de brunissage

(30) Priorität: 30.08.1985 EP 85110946
(43) Veröffentlichungstag der Anmeldung: 11.03.1987
(73) Patentinhaber: Wilhelm Hegenscheidt Gesellschaft mbH, D-41804 Erkelenz (DE)
(72) Erfinder: Berstein, Garri, Dr.-Ing., D-5140 Erkelenz (DE); Winkens, Rudolf, D-5140 Erkelenz-Gerderath (DE); Hansen, Willi, D-5140 Erkelenz-Gerderath (DE)
(74) Vertreter: Liermann, Manfred

(56) Entgegenhaltungen:
- DE-A- 1 577 082
- DE-A- 3 333 603

## Beschreibung

Die Erfindung betrifft eine Einrichtung zum Fest- bzw. Glattwalzen von Kurbelwellen mit mindestens einem beweglichen Walzgerät, welch jedes einen Werkzeugträger mit mindestens einem Walzelement und einen Werkzeugträger mit mindestens einem Stützelement enthält, sowie mit mindestens einem weiteren Walzgerät, wobei die Walzgeräte von einem auf einem Schlitten aufsetzbaren Ständer getragen werden.

Einrichtungen der vorbeschriebenen Art sind bekannt und haben sich in der Praxis bewährt. Sie können so konstruiert sein, daß sie als sogenannte Aufsatzgeräte auf den Bettschlitten einer Drehbank oder einer drehbankähnlichen Maschine aufgesetzt werden können. Die Drehbank kann dann ein zu walzendes Werkstück, vorzugsweise eine zu walzende Kurbelwelle, einerseits in einem Spannfutter und andererseits in der Körnerspitze der Pinole, aufnehmen, einspannen und antreiben. Das benötigte Walzgerät wird dann mit seinen Werkzeugen manuell an die zu walzende Lagerstelle angelegt und es wird der notwendige Walzdruck aufgebracht und die Drehbank angetrieben. Ein Walzgerät für zu walzende Pleuellagerzapfen wird hierbei, wegen seiner pendelnden Aufhängung, vom Pleuellager mitgeführt. In Ruheposition wird es über Federelemente in der Balance gehalten.

Der Erfindung liegt somit die Aufgabe zugrunde eine Einrichtung der eingangs beschriebenen Art vorzuschlagen mit der es möglich ist, die Walzgeräte mit den Walzwerkzeugen mindestens an unterschiedliche Kurbelwellentypen mindestens hinsichtlich des Kurbelwellenhubes anzupassen.

Diese Aufgabe ist bei einer Einrichtung der eingangs beschriebenen Art dadurch gelöst, daß die beweglichen Walzgeräte relativ zu den weiteren Walzgeräten in einer Radialebene einer Kurbelwelle lageveränderlich angeordnet sind, wobei hierzu mindestens für die beweglichen Walzgeräte ein Schlitten oder ein schlittenartiges Element vorgesehen ist, das an einem Schlittenträger angeordnet ist, der seinerseits an einem Tragelement angeordnet ist, welches am Ständer angeordnet ist. Eine solche Anordnung der Walzgeräte ermöglicht eine Anpassung an unterschiedliche Hubgrößen der Lagerstellen einer Kurbelwelle durch die Lageveränderung der beweglichen Walzgeräte in der besagten Radialebene. Damit wird eine Hubanpassung bei solchen Aufsatzgeräten, die mindestens zwei Walzgeräte aufweisen, erstmals möglich. Schlittenkonstruktionen sind insbesondere zur Durchführung von linearen Lageveränderungen bewährt und werden in der Fertigung und Instandhaltung sicher beherrscht. Weiter erlaubt ein solcher Aufbau die gewünschte Beweglichkeit und ist einfach in der Fertigung. Der konstruktive Aufbau verwendet bewährte Konstruktionselemente, die einerseits sicher beherrscht werden und andererseits hohe Funktionssicherheit gewährleisten.

Nach einer Ausgestaltung der Erfindung ist vorgesehen, daß jedes bewegliche Walzgerät in der zugeordneten Radialebene in mindestens zwei unabhängigen Koordinatenrichtungen linear lageveränderlich angeordnet ist, wobei das Tragelement vertikal verfahrbar und einstellbar am Ständer geführt ist. Hierdurch wird eine einfache Konstruktion zur Durchführung einer gewünschten Lageveränderung und mit einfachen Mitteln eine vertikale Verstellung ermöglicht, wobei hierbei die Walzgeräte ihre relative Lage zueinander mindestens in vertikaler Richtung beibehalten. Hierdurch gelingt eine Anpassung auf unterschiedliche Zapfendurchmesser des Werkstückes.

Nach einer weiteren Ausgestaltung der Erfindung ist vorgeschlagen, daß mindestens ein Walzgerät in einer Koordinatenrichtung senkrecht zur genannten Radialebene beweglich angeordnet ist. Hierdurch gelingt eine problemlose Anpassung auch an unterschiedliche Abstände der zu bearbeitenden Oberflächen in axialer Richtung.

Eine weitere Ausgestaltung der Erfindung sieht vor, daß mindestens die beweglichen Walzgeräte in einer Radialebene einer Kurbelwelle unabhängig von der Bewegung des verfahrbaren Schlittens lageveränderlich angeordnet sind. Hierdurch wird eine weitere Vereinfachung des konstruktiven Aufbaues erreicht und es gelingt gleichzeitig ohne Veränderung der relativen Lage der Walzgeräte zueinander die Walzgeräte in und außer Eingriff zu bringen.

Weiterhin ist nach der Erfindung vorgesehen, daß bewegliche Walzgeräte relativ zu den weiteren Walzgeräten in Axialrichtung der Kurbelwelle lageveränderlich angeordnet sind. Hierdurch gelingt wiederum eine Vereinfachung des konstruktiven Aufbaues und es wird andererseits möglich, die gesamte Einrichtung in axialer Richtung in unveränderter Position zu halten, während mit dem beweglichen Walzgerät eine Anpassung an in axialer Richtung unterschiedliche Lagen der zu bearbeitenden Werkstückflächen durchgeführt wird.

Wiederum eine Ausgestaltung der Erfindung sieht vor, daß jedes bewegliche Walzgerät um eine Schwenkachse parallel zur Achse einer zu walzenden Kurbelwelle schwenkbar an einem Schwenkarm aufgehängt ist, der seinerseits schwenkbar um eine zur genannten Schwenkachse parallele Achse an der Einrichtung aufgehängt ist. Diese Konstruktion erlaubt eine einfach gestaltete, pendelnde Aufhängung der Walzgeräte und ermöglicht das Einfahren einer Rückzugslage, ohne daß hierfür die gesamte Einrichtung verfahren werden müßte.

In ergänzender Ausgestaltung ist nach der Erfindung noch vorgesehen, daß Ständer und Tragelement als Rundführung ausgebildet sind, wobei das Tragelement undrehbar aber verfahrbar im Ständer geführt ist. Dies ist eine besonders einfache konstruktive Gestaltung um die gewünschte Beweglichkeit und Verstellbarkeit zu erreichen.

Weiterhin wird nach der Erfindung vorgeschlagen, daß die zur genannten Schwenkachse parallele Achse sich als Rundführung fortsetzt und einen Schlitten bildet, der verschiebbar in einer entsprechenden Bohrung des anderen Schlittens geführt ist. Auch hier vereinfacht die Anwendung einer Rundführung die Konstruktion und die Fertigung erheblich.

In weiterer Ausgestaltung der Erfindung ist vorgeschlagen, daß zur Arretierung des Schwenkarmes in einer Schwenkposition an dem Schlitten zwei entgegengesetzt auf den Schwenkarm wirkende Strömungsmittelzylinder vorgesehen sind, die den Schwenkarm in die gewünschte Position schwenken und dort halten. Hierdurch wird auf elegante und einfache Weise die gewünschte Arretierung bewirkt. Unüberschaubare Massenbeschleunigungen bei der Positionierung und nachfolgenden Arretierung des Schwenkarmes und die entsprechenden unangenehmen Rückwirkungen auf die gesamte Einrichtung werden hierdurch vermieden.

Weiterhin ist nach der Erfindung vorgeschlagen, daß von den beiden Strömungsmittelzylindern ein Zylinder mit seiner ersten Endstellung eine erste Schwenkposition und mit seiner zweiten Endstellung eine zweite Schwenkposition des Schwenkarmes bestimmt, wobei der zweite Zylinder mindestens für die Fixierung der ersten Schwenkposition mit geringerer Kraft als der erste Zylinder betrieben wird. Dies ist die denkbar einfachste Möglichkeit, zwei gewünschte Lagepositionen einzufahren und zu fixieren.

Eine ergänzende Ausgestaltung der Erfindung sieht vor, daß am Schwenkarm ein schwenkbar gelagerter Hebel vorgesehen ist, der von einem ebenfalls am Schwenkarm angeordneten Strömungsmittelzylinder betätigbar ist, dessen freies Ende gegen das zugeordnete Walzgerät gedrückt werden kann, um dieses in eine bestimmte Schwenklage zu bringen. Mit diesem einfachen Mittel kann eine Ausbalancierung des Walzgerätes beispielsweise über Federn vermieden werden und es wird das Walzgerät mit einfachen Mitteln und dennoch zuverlässig in der richtigen Schwenklage für eine Neupositionierung gehalten. Hierbei ist allerdings wichtig, und hierauf sei besonders hingewiesen, daß der Schwenkpunkt des Festwalzgerätes vor der Schwenkachse des Festwalzgerätes am Schwenkarm liegt, damit eine eindeutige Bewegungsrichtung oder Schwenkrichtung des Festwalzgerätes festliegt.

Eine andere Ausgestaltung der Erfindung wiederum sieht vor, daß die ganze Einrichtung auf einem Bettschlitten einer Maschine zur Aufnahme und zum Antrieb einer Kurbelwelle angeordnet und zusammen mit dem Bettschlitten auf dem Maschinenbett verschiebbar angeordnet ist. Auf diese Art und Weise ist zusätzlich bei Bedarf auch eine Anpassung der Lage aller Walzgeräte in axialer Richtung möglich, um zum Beispiel nacheinander alle Lagerstellen einer mehrhübigen Kurbelwelle zu walzen.

In weiterer Ausgestaltung nach der Erfindung ist vorgeschlagen, daß an mindestens einem Werkzeugträger mindestens ein weiteres Walzelement und/oder Stützelement vorgesehen ist, wobei mindestens ein Walzelement in mindestens zwei Positionen lageveränderlich ist, wovon mindestens eine Position eine Arbeitsposition ist, wobei mindestens das in Arbeitsposition befindliche Walzelement und/oder mindestens ein zugeordnetes Stützelement kinematisch mit einem Kraftbetätigungsmittel verbindbar oder verbunden ist. Dadurch, daß das jeweilige Walzgerät beweglich ist und mit nur einer Kraftbetätigungseinrichtung verbunden ist, ist dafür gesorgt, daß nur die Walzkraft als Querkraft am Werkstück auftritt und sich dort gegenseitig aufhebt. Zusätzliche Querkräfte, die das Werkstück belasten könnten und die aus der Kraftbetätigungseinrichtung herrühren, werden weitgehend vermieden. Das Vorhandensein mindestens eines weiteren Walzelementes und/oder Stützelementes, das in der beschriebenen Art lageveränderlich ist, macht bei entsprechenden Werkstücken einen Werkzeugaustausch überflüssig und es wird hierdurch in der Fertigung Zeit gewonnen. Gleichzeitig wird hierdurch eine größere Flexibilität der Einrichtung erreicht, weil innerhalb eines bestimmten Rahmens die erfindungsgemäße Einrichtung auf die Bauart des Werkstückes mit einer entsprechenden Lageveränderung der Walzelemente und/oder der Stützelemente reagieren kann. Es ist auch möglich, weniger Walzgeräte in einer einzigen Einrichtung einzusetzen und diese an die jeweils am Werkstück zu walzende Stelle heranzufahren und hierbei durch entsprechende Lageveränderung der Stützelemente und/oder der Walzelemente eine Auswahl zu treffen, so daß am jeweiligen Arbeitsort ein geeignetes Werkzeug zum Einsatz kommt.

In ergänzender Ausgestaltung ist nach der Erfindung noch vorgesehen, daß mindestens ein Walzelement und/oder Stützelement am Werkzeugträger lageveränderlich angeordnet ist. Dadurch, daß mindestens ein Walzelement und/oder Stützelement am Werkzeugträger lageveränderlich angeordnet ist, kann mindestens in bestimmten Einsatzfällen der konstruktive Aufbau der Einrichtung vereinfacht werden und es kann durch diese Lageveränderlichkeit gleichzeitig das Einbringen eines Werkstückes in die Einrichtung erleichtert werden. Durch die genannte Lageveränderlichkeit gelingt es nicht nur ggfls. unterschiedliche Elemente zum Einsatzort zu bringen, sondern es gelingt auch, entsprechende Elemente aus dem Einsatzort zu entfernen und nach Einbringung eines Werkstücks in die Maschine wieder zum Einsatzort zurückzubringen.

In konstruktiver Ausgestaltung der Erfindung ist vorgeschlagen, daß jedes Walzelement und jedes Stützelement Element eines Rollenkopfes ist. Rollenköpfe mit Walzelementen sind schon bekannt und haben sich bewährt. Die Verwendung solcher Rollenköpfe bei einer Einrichtung der erfindungsgemäßen Art erhöht weiter die Wirtschaftlichkeit einer solchen Einrichtung z.B. dadurch, daß die Ersatzteilbevorratung sich verringern kann und im wesentlichen auf die Rollenköpfe beschränkt werden kann. Außerdem ermöglicht die Verwendung solcher Rollenköpfe einen einfacheren konstruktiven Aufbau der Einrichtung.

Weiter ist nach der Erfindung noch vorgesehen, daß für jedes Walzelement und/oder für jedes Stützelement oder Stützelementepaar oder Walzelementepaar ein unabhängiger Rollenkopf vorgesehen ist. Hierdurch kann der Aufbau der Rollenköpfe standardisiert werden, so daß auch bei Einrichtungen mit unterchiedlicher Anzahl der verwendeten Walzelemente immer gleiche Rollenköpfe verwendet werden können, so daß die unterschiedliche Anzahl der Walzelemente einfach durch Variation der Rollenköpfe erreicht wird.

Es ist weiter nach der Erfindung noch vorgeschlagen, daß jeder Rollenkopf lageveränderlich am zugeordneten Werkzeugträger angeordnet ist. Dies ist eine einfache Möglichkeit den jeweiligen Rollenkopf in eine gewünschte Position zu bringen.

In ergänzender Ausgestaltung ist nach der Erfindung noch vorgeschlagen, daß an mindestens einem Werkzeugträger ein in mindestens zwei vorgegebene oder vorgebbare Positionen lageveränderlicher Werkzeughalter vorgesehen ist, mit mindestens einem Walzelement oder Stützelement, das über den Werkzeughalter in die genannten Positionen bringbar ist, wobei mindestens ein in Arbeitsposition befindliches Walzelement und/oder ein zugeordnetes Stützelement kinematisch mit einem Kraftbetätigungsmittel verbindbar oder verbunden ist. Ein lageveränderlicher Werzeughalter, ausgerüstet mit entsprechenden Walzelementen bzw. Stützelementen ist konstruktiv einfach zu realisieren. Es gelingt hierdurch gleichzeitig Walzelemente und Stützelemente zu tragen und zu führen.

Ergänzend ist nach der Erfindung weiter vorgeschlagen, daß der Werkzeughalter als Rollenkopf für das Walzelement und/oder das Stützelement ausgebildet ist. Hierdurch gelingt es, den Erfindungsgedanken auch bei konstruktiv beengten Verhältnissen zu realisieren. Der Gesamtaufbau wird hierdurch gleichzeitig vereinfacht.

Wiederum eine Ausgestaltung der Erfindung sieht vor, daß mindestens ein Werkzeughalter mindestens einen Rollenkopf trägt. Hierdurch kann einerseits eine unterschiedliche Ausrüstung der Einrichtung in Anpassung an bestimmte Produktionsverhältnisse erreicht werden und es gelingt andererseits mindestens teilweise, bereits vorhandene Rollenköpfe einzusetzen.

Es ist weiter nach der Erfindung vorgeschlagen, daß mindestens zwei Rollenköpfe in mindestens zwei Positionen lageveränderlich angeordnet sind, wovon mindestens eine Position die Arbeitsposition ist. Mit einer einfachen Anordnung dieser Art läßt sich bereits eine Vielzahl unterschiedlicher Werkstückabmessungen beherrschen.

Es ist weiter nach der Erfindung vorgeschlagen, daß die Rollenköpfe zur Lageveränderung auf einer Führung angeordnet sind. Dies ist eine platzsparende und einfache Konstruktion zur Durchführung einer Lageveränderung. Mit den Rollenköpfen werden dann gleichzeitig die Walzelemente und/oder Stützelemente in ihrer Lage verändert.

Ebenfalls vorgeschlagen ist nach der Erfindung, daß zur Durchführung der Lageveränderung eine Betätigungseinrichtung vorgesehen ist, wobei dann weiter vorgeschlagen ist, daß als Betätigungseinrichtung mindestens eine strömungsmittelbetätigte Kolben-Zylinder-Einheit vorgesehen ist. Betätigungseinrichtungen speziell auf die Durchführung der Lageveränderung abgestimmt und entsprechend ausgebildet und angeordnet, sind einfach realisierbar und erleichtern die Durchführung der Lageveränderung.

Nach einer weiteren Ausführungsform der Erfindung ist vorgeschlagen, daß für den Werkzeughalter mindestens eine Position mehr vorgegeben oder vorgebbar ist, als er Rollenköpfe trägt. Hierdurch gelingt es, auch bei einer Mehrfachanordnung von Rollenköpfen noch eine solche Position zu erreichen, in der keiner der vorhandenen Rollenköpfe in Arbeitsposition ist. Dadurch wird der Gesamtaustausch der Werkzeuge und insbesondere der Austausch gebrochener Walzrollen erleichtert und es kann hierdurch ggfls. auch die Arbeit für das Anlegen der Walzgeräte an das Werkstück erleichtert werden.

Es ist weiterhin nach der Erfindung vorgesehen, daß das bewegliche Walzgerät im wesentlichen aus zwei scherenartig gelenkig miteinander verbundenen Armen besteht, die kinematisch mit einem Kraftbetätigungsmittel verbunden sind zur Erzeugung der Walzkraft. Eine solche Ausgestaltung erlaubt es, bei kleinem Bauraum hohe Walzkräfte auf das Werkstück auszuüben, wobei sich diese Walzkräfte am Werkstück selbst gegenseitig aufheben, so daß eine aus der Walzkraft herrührende, zusätzliche, unerwünschte Radialbelastung des Werkstückes verhindert wird. Hierbei muß betont werden, daß der scherenartige Verbund der Arme nicht bedeuten muß, daß ein Gelenkpunkt etwa in der Mitte der Arme vorhanden ist. Es ist durchaus möglich, den Gelenkpunkt auch z.B. an ein Ende der Arme zu legen und so die Enden der Arme miteinander zu verbinden.

Die anderen Enden tragen dann die Werkzeuge und es ist dann möglich, diesseits oder jenseits der Werkzeuge Kraftbetätigungsmittel kinematisch mit diesen Armen zur Erzeugung der Walzkraft zu verbinden. Eine solche Konstruktion schafft günstige Hebelverhältnisse zur Erzeugung der Walzkraft. Es muß also, hierauf sei ausdrücklich hingewiesen, die scherenartige Verbindung, die die Arme gelenkig miteinander verbindet, nicht unbedingt so wie gezeichnet ausgebildet sein, wenngleich eine solche Ausbildung auch besonders zweckmäßig sein kann. Grundsätzlich muß natürlich überhaupt keine scherenartige Verbindung vorgesehen sein, sondern es ist auch möglich, die Werkzeugträger beispielsweise parallel zueinander zu führen und zu bewegen und kinematisch mit einem Kraftbetätigungsmittel zu verbinden, so daß die Werkzeugträger parallel aufeinander zu und voneinanderweg bewegt werden können.

Schließlich ist nach der Erfindung noch vorgeschlagen, daß mindestens ein Walzgerät vorgesehen ist mit mindestens einem Walzelement und/oder mindestens einem Stützelement, das jeweils in fester Position zum zugeordneten Werkzeugträger angeordnet ist. Es kann für bestimmte Einsatzfälle günstig sein, Walzelemente und/oder Stützelemente zu wechseln oder in bzw. aus Arbeitsposition zu bringen durch eine entsprechende Lageveränderung des gesamten Walzgerätes. Die Walzelemente und/oder Stützelemente müssen dann in fester Position zum zugeordneten Werkzeugträger angeordnet sein.

Die Erfindung soll nun anhand der beigefügten Zeichnungen, die ein Ausführungsbeispel zeigen, näher erläutert werden.

Es zeigen:
- Figur 1: Festwalzgerät in Seitenansicht
- Figur 2: Ansicht in Richtung des Pfeils A nach Figur 1
- Figur 3: Variante zu Figur 1
- Figur 4: Festwalzgerät mit Trageinrichtung und Ständer in Seitenansicht
- Figur 5: Ansicht in Richtung des Pfeils B nach Figur 4
- Figur 6: Ansicht in Richtung des Pfeils C nach Figur 4

Ein Festwalzgerät 1 oder 1' ist mittels der Gelenkachse 60 an einem Schwenkarm 51 in der Zeichenebene schwenkbar aufgehängt. Der Schwenkarm 51, der aus zwei parallelen Schenkeln besteht, trägt, ebenfalls in der Zeichenebene schwenkbar angeordnet, einen Hebel 56, der mit einem am Schwenkarm 51 ebenfalls befestigten Strömungsmittelzylinder 57 in Wirkverbindung steht. Das freie Ende 58 des Hebels 56 kann über den Strömungsmittelzylinder 57 in der in Figur 4 erkennbaren Weise gegen das Festwalzgerät 1 bzw. 1' gedrückt werden, wodurch das genannte Festwalzgerät veranlaßt wird, eine Schwenkbewegung in der Zeichenebene um die Schwenkachse 60 auszuführen. Mit dieser Schwenkbewegung soll das genannte Festwalzgerät in die in Figur 4 dargestellte Position geschwenkt werden, die für eine Neupositionierung auf einen anderen Kurbelwellentyp und für das Anlegen der Geräte an die zu walzenden Lagerstellen benötigt wird. Hierbei sind die Festwalzgeräte 1 bzw. 1' jedoch so angeordnet, daß deren Schwerpunkt S in der in Figur 4 dargestellten Weise vor der Schwenkachse 60 liegt, damit das Eigengewicht des jeweiligen Festwalzgerätes dieses gegen das freie Ende 58 des Hebels 56 drückt. Während der Walzoperation ist das freie Ende 58 des Hebels 56 weggeschwenkt, damit die Bewegungsfähigkeit des betreffenden Festwalzgerätes 1 bzw. 1' nicht behindert wird.

Der Schwenkarm 51 seinerseits ist über eine zur Schwenkachse 60 parallel angeordnete Achse 40 schwenkbar an einem Schlitten 47 aufgehängt. Der Schlitten 47 ist quer zur Kurbelwellenachse 46 verschiebbar in einem Schlittenträger 48 mit den Schlittenführungen 49 geführt. Der Schlittenträger 48 seinerseits wird getragen von einem als Rundführung ausgebildeten Tragelement 41, welches seinerseits vertikal verstellbar in einem Ständer 42 angeordnet ist. Die genannte Verstellrichtung wird von Pfeil 66 (Figur 5) angedeutet. Hierzu kann das Tragelement 41 an seiner inneren unteren Seite mit einer Gewindemutter ausgestattet sein, die mit einer Gewindespindel 67 zusammenarbeitet. Die Gewindespindel 67 ist im Inneren des Ständers 42 drehbar, aber axial unverschiebbar gelagert und weist ein Kegelrad 68 auf, welches mit einem entsprechenden Kegelrad 69 einer Verstelleinrichtung 70 zusammenarbeitet. Die Verstelleinrichtung 70 ist im Ausführungsbeispiel als Welle mit einem Vierkant ausgebildet, so daß diese Welle über einen Schlüssel oder über ein Handrad an dem genannten Vierkant gedreht werden kann. Natürlich kann hier auch ein in geeigneter Weise gesteuerter Motor, um eine Automatisierung zu erreichen, eingesetzt werden.

Um eine Einstellung des Festwalzgerätes 1 bzw. 1' auf einen unterschiedlichen Hub der Kurbelwelle zu erreichen, kann der Schlitten 47 in den Schlittenführungen 49 des Schlittenträgers 48 quer zur Kurbelwellenachse 46 verstellt werden. Hierzu ist am Schlittenträger 48 ein Ausleger 62 vorgesehen, an dem ein Handrad eines Verstellantriebs 45 drehbar gelagert ist. Dieses Handrad ist mit einer Gewindespindel 63 verbunden, die in ein entsprechendes Gewinde 71 des Schlittens 47 eingreift, so daß bei Drehung des Handrades 45 des Schlitten 47 entsprechend radial verschoben wird. Auch hier kann natürlich zur Erreichung einer Automatisierung anstelle des Handrades ein entsprechend gesteuerter Motorantrieb vorgesehen sein.

Wie insbesondere ohne weiteres der Figur 4 entnommen werden kann, weist die Einrichtung neben dem Festwalzgerät 1 bzw. 1' für die Bearbeitung der Pleuellagerzapfen auch ein fest angeordnetes Walzgerät 50 für die Bearbeitung eines Hauptlagers 3 auf. Dieses Walzgerät 50 ist geringfügig nachgiebig, wie in Figur 5 leicht erkannt werden kann, am Schlittenträger 48 befestigt. Im Schlittenträger 48 ist, wie bereits beschrieben, der Schlitten 47 geführt, der -als Rundführung ausgebildet- seinerseits den Schlitten 43 trägt, an dessen verlängerter Achse 40 außen, wie bereits beschrieben, der Schwenkarm 51 angeordnet ist. Dieser Schlitten 43 ist im Schlitten 47 in Richtung des Pfeils 72 verschiebbar angeordnet. Dies kann erreicht werden über den im Ausführungsbeispiel als Handrad ausgebildeten Verstellantrieb 44 und der mit dem Handrad verbundenen Gewindespindel 61, die in ein entsprechendes Gewinde des Schlittens 43 eingreift. Handrad 44 mit Gewindespindel 61 ist im Schlitten 47 axial unverschiebbar, aber drehbar gelagert, so daß bei einer entsprechenden Drehung des Handerades 44 der Schlitten 43 axial bewegt wird. Hierdurch kann der seitliche Abstand zwischen dem Walzgerät 1 bzw. 1' und dem Walzgerät 50 verändert werden, so daß hierdurch die Einrichtung mit den Walzgeräten auf unterschiedliche Lagerabstände einer zu walzenden Kurbelwelle eingerichtet werden kann. Auch hier kann natürlich das Handrad 44 durch einen geeignet gesteuerten Motorantrieb ersetzt werden, wodurch die beschriebene Verstellung auch automatisierbar ist.

Um die gesamte Einrichtung in Arbeitsposition zu fahren oder aus der Arbeitsposition zurückzufahren, ist die gesamte Einrichtung quer zur Kurbelwellenachse verschiebbar in Richtung des Pfeils 59' auf einem Bettschlitten 73 angeordnet. Die Verschiebung kann hierbei in nicht mehr näher dargestellter Weise, beispielsweise über einen Strömungsmittelzylinder oder über eine Gewindespindel mit Handantrieb oder Motorantrieb, erfolgen. Während die Verschiebung des Schlittens 47 in Richtung des Pfeiles 59 der Einstellung auf den Hub der Kurbelwelle dient, wird die Verschiebung der gesamten Einrichtung auf dem Bettschlitten 73 in Richtung des Pfeils 59' benötigt um, wie bereits gesagt, die gesamte Einrichtung in Arbeitsposition zu bringen oder aus der Arbeitsposition zu entfernen.

Durch eine Verstellung des Schlittens 43 kann die relative Lage des Walzgerätes 50 und des Walzgerätes 1 bzw. 1' zueinander eingestellt werden, so daß die Walzgeräte auf unterschiedliche Lagerabstände zwischen Hauptlager und Pleuellager einer Kurbelwelle eingestellt werden können. Müssen mehrere Hauptlager und/oder Pleuellager einer Kurbelwelle gewalzt werden, so ist unter Beibehaltung der relativen Lage des Walzgerätes 50 und des Walzgerätes 1 bzw. 1' zueinander, eine Verschiebung axial entlang der Kurbelwellenachse 46 der gesamten Einrichtung erforderlich. Dies wird durch eine Verschiebung des Bettschlittens 73 auf dem zugeordneten Maschinenbett in Richtung des Pfeils 72' erreicht. Hierzu kann beispielsweise der Bettschlitten 73 in bekannter Weise über eine Gewindespindel 74 auf dem Bett in Richtung des Pfeils 72' bewegt werden. Hierbei kann diese Gewindespindel 74 von Hand oder über einen geeignet gesteuerten Motorantrieb gesteuert werden, so daß auch die Verschiebebewegung in Richtung des Pfeils 72' automatisierbar ist.

Unterhalb des Schlittens 47, einmal vor und einmal hinter dem Schwenkarm 51, sind am Schlitten 47 über Haltestücke 75 und 76 befestigt, Strömungsmittelzylinder 52 und 53 vorgesehen. Die Kolbenstangen 64 und 65 der genannten Strömungsmittelzylinder können, jeweils in entgegengesetzter Richtung wirkend, zur Anlage am Schwenkarm 51 gebracht werden. Zum Einfahren des Schwenkarmes 51 in eine erste Schwenkposition 54, wird hierbei der Strömungsmittelzylinder 53 mit größerer Kraft als der andere Strömungsmittelzylinder betrieben und es wird die Kolbenstange 65 bis zu ihrem Anschlag ausgefahren. Hierdurch hat der Schwenkarm 51 die erste Schwenkposition 54 erreicht. Zur Arretierung dieser ersten Schwenkposition 54, wird die Kolbenstange 64 des Strömungsmittelzylinders 52 gegen den Schwenkarm 51 gefahren, jedoch mit geringerer Kraft als die Kraft der Kolbenstange 65, so daß in der ersten Schwenkposition 54 der Schwenkarm 51 zwischen den Kolbenstangen 65 und 64 eingeklemmt und somit arretiert ist. In dieser Schwenkposition kann das Anlegen der Festwalzgeräte an die zu walzenden Lagerstellen durchgeführt werden.

Es kann jedoch vom Schwenkarm 51 auch eine zweite Schwenkposition 55 dadurch eingefahren werden, daß die Kolbenstange 65 des Strömungsmittelzylinders 53 vollständig eingefahren wird und die Kolbenstange 64 des Strömungsmittelzylinders 52 nunmehr soweit ausgefahren wird, daß der Schwenkarm 51 infolge seiner Schwenkbewegung wieder zur Anlage an die eingefahrene Kolbenstange 65 kommt. Es ist dann die zweite Schwenkposition 55 erreicht. Hierdurch kann das betreffende Festwalzgerät auch für sich allein aus dem Arbeitsbereich der Einrichtung ausgeschwenkt werden, ohne daß das gesamte Gerät aus der Arbeitsposition zurückgefahren werden müßte und ohne daß die Grundpositionierung des Gerätes verändert werden muß. Falls hierzu die zweite Schwenkposition 55 noch nicht ausreicht, kann auch noch der Hebel 56 geschwenkt werden, so daß das freie Ende 58 nicht mehr am Festwalzgerät 1 bzw. 1' anliegt und dieses aufgrund der Lage des Schwerpunktes S in der Zeichenebene nach unten wegklappt. Hierdurch kann bei Beibehaltung der genannten Positionierung der Einrichtung auch das Walzgerät 50 zur Bearbeitung nur eines Hauptlagers 3 allein zum Einsatz kommen. Dies kann insbesondere dann vorteilhaft sein, wenn mit der Walzeinrichtung mittels des Festwalzprozesses auch gleichzeitig ein Richtprozeß der Kurbelwelle durchgeführt werden soll.

Trotz der in vertikaler Richtung fixierten relativen Lage der Geräte 50 und 1 bzw. 1' zueinander ist es auf einfache Weise möglich, die Einrichtung auch auf wechselnde Durchmesser des Hauptlagerzapfens und/oder des Pleuellagerzapfens zu positionieren. In Figur 4 ist links von der gesamten Einrichtung eine Kurbelwelle im Querschnitt schematisch dargestellt mit einem Hauptlager 3 und zwei Pleuellagern 4. Damit das ganze Gerät in geöffnetem Zustand in Arbeitsposition gebracht werden kann, so daß das Hauptlager 3 vom Walzgerät 50 und ein Pleuellager 4 vom Walzgerät 1 bzw. 1' bearbeitet werden kann, muß das Pleuellager 4 in der Maschine, die die Kurbelwelle aufnimmt und die nicht näher dargestellt ist, so gedreht werden, daß eine Ebene 78, die parallel zur Richtung des Pfeiles 59' verläuft, sowohl das Hauptlager 3 als auch das Pleuellager 4 tangiert. Ist diese Position erreicht, kann die gesamte Einrichtung einfach durch Verschieben in Richtung des Pfeiles 59 einerseits über das Hauptlager 3 und andererseits über das Pleuellager 4 gefahren werden und es können die Walzgeräte 50 und 1 bzw. 1' zur Durchführung der Walzoperation geschlossen werden. Ist bei einer nächsten zu bearbeitenden Kurbelwelle der Durchmesser des Pleuellagers 4 verändert, so muß in der besagten, nicht näher dargestellten Maschine, die Drehwinkellage der Kurbelwelle nur entsprechend geändert werden, so daß die Ebene 78 wieder eine Tangente zum Hauptlager 3 und zum Pleuellager 4 bildet. Ändert sich hingegen der Durchmesser des Hauptlagers 3, so wandert die Ebene 78 wegen der fixierten Mitte der die Kurbelwelle aufnehmenden Maschine vertikal nach oben, so daß eine entsprechende Vertikalkorrektur durch eine entsprechende Vertikalverstellung des Tragelementes 41 in Richtung des Pfeils 66 erfolgen muß.

Bei einem Wechsel der Kurbelwellentypen kommt es jedoch auch häufig vor, daß gleichzeitig mit dem Wechsel des Kurbelwellentyps sich nicht nur die Hubgröße und die Drehwinkellage der Kurbelzapfen verändert, sondern es können sich gleichzeitig, oder auch nur allein, auch die zu walzenden Übergangsradien, die Durchmesser der zu walzenden Lagerstellen und die Lagerbreiten der zu walzenden Lagerstellen ändern. Dies erfordert dann jeweils einen Wechsel der betroffenen Werkzeuge, der im Stand der Technik manuell durchgeführt werden muß. Eine ergänzende Entwicklung der erfindungsgemäßen Maschine soll auch diesen Mangel beheben und auch für die beschriebenen weiteren Änderungen der verschiedenen Abmessungen an unterschiedlichen Kurbelwellen eine automatische Anpassung der Maschine ermöglichen. Hierzu muß das jeweilige Festwalzgerät entsprechend ausgebildet sein. Der notwendige Aufbau solcher Festwalzgeräte ist in den Figuren 1 bis 3 dargestellt. Das Festwalzgerät 1 besteht im wesentlichen aus zwei Armen 6 und 7. Diese Arme 6 und 7 sind in bekannter Weise über die Laschen 23 und dem Gelenkbolzen 24 scherenähnlich miteinander verbunden. An den sich gegenüberliegenden hinteren Enden 8 und 9 ist eine Kolben-Zylinder-Einheit 10 in ebenfalls bekannter Weise angeordnet, die die Arme 6 und 7 zangenartig oder scherenartig bewegt. An dem dem Ende 8 gegenüberliegenden Ende 11 und an dem dem Ende 9 gegenüberliegenden Ende 12 ist im Stand der Technik auf einem Arm 6 bzw. 7 der jeweils erforderliche Rollenkopf angeordnet. Bei dem erfindungsgemäßen Festwalzgerät hingegen sind dort die Gelenkbolzen 25 bzw. 26 vorgesehen, die die gabelförmig ausgebildeten Hebel 19 bzw. 20 gelenkig tragen. Die Hebel 19 bzw. 20 können also um ihre Gelenkbolzen 25 bzw. 26 frei pendeln, wie dies von den Pfeilen 27 und 26' angedeutet ist.

Über ein Gelenk 28 ist eine Kolben-Zylinder-Einheit 21 über deren Kolbenstange mit dem Hebel 19 verbunden, während sich der Zylinder der Kolben-Zylinder-Einheit 21 am Hebel 6 abstützt. In der dargestellten Schaltstellung nach Figur 1 befindet sich der Hebel 19 in der Winkelposition 15. Am zweiten Ende des Hebels 19 sind an sich bekannte Festwalzwerkzeuge 13 und 13', im dargestellten Ausführungsbeispiel als Doppelwerkzeug ausgebildet, angeordnet. In der Winkelposition 15 des Hebels 19 befindet sich der Festwalzrollenkopf 13 in Arbeitsposition.

Dem Festwalzrollenkopf 13 gegenüberliegend angeordnet ist in ebenfalls an sich bekannter Weise ein Stützrollenkopf 14, der auf dem Hebel 20 angeordnet ist. Die Winkelposition 17 des Hebels 20 hält den Stützrollenkopf 14 in Arbeitsposition, so daß die Übergangsradien 2 am Hauptlager 3 gewalzt werden können. Hierzu ist erforderlich, daß über die Kolben-Zylinder-Einheit 10 in an sich bekannter Weise die Hebel 6 und 7 bewegt und damit der Festwalzrollenkopf 13 und der Stützrollenkopf 14 zur Anlage an die entsprechenden Lagerstellen der Kurbelwelle 5 gebracht werden. Auf diese Art und Weise kann natürlich nicht nur das Hauptlager 3 der Kurbelwelle 5, sondern ebensogut das Pleuellager 4 im Bereich der Hohlkehlen 2 festgewalzt werden. Hierzu muß lediglich ein entsprechendes Gerät zusätzlich angeordnet werden. Die Mehrfachanordnung solcher Geräte ist jedoch aus der bereits zitierten Literatur zum Stand der Technik bekannt. Auf eine eingehende Beschreibung dieser Mehrfachanordnung kann daher hier verzichtet werden. Hierzu kann auf die zitierte Literatur zum Stand der Technik verwiesen werden.

Für die Bearbeitung der Kurbelwelle 5 wird diese, wie in Figur 2 dargestellt, zwischen Spitzen aufgenommen und zentral angetrieben.

Die Bearbeitung der Kurbelwelle kann nun in im Stand der Technik bereits bekannter Weise durchgeführt werden. Kommt nun eine Kurbelwelle 5 als nächstes Werkstück mit beispielsweise veränderten Hohlkehlenradien an, so kann hierauf der Festwalzrollenkopf 13' abgestimmt sein. Um dann die Kurbewelle 5 mit den veränderten Übergangsradien 2 festwalzen zu können, wird die Kolben-Zylinder-Einheit 21 betätigt, so daß deren Kolbenstange einfährt. Hierdurch wird der Hebel 19 von der Winkelposition 15 in die Winkelposition 16 gefahren. Hierdurch kommt der Festwalzrollenkopf 13' in Arbeitsposition und die Kurbelwelle 5 mit den veränderten Radien kann gewalzt werden. Die Schwenkbewegung in Richtung des Pfeiles 27 des Hebels 19 ist natürlich keineswegs auf die beiden im Ausführungsbeispiel beschriebenen Schaltpositionen beschränkt. Es können auch mehr als zwei Schaltpositionen vorgesehen sein. Ebenso können mehr als zwei Festwalzrollenköpfe eingesetzt werden. Aber es ist auch je nach Einsatzfall des Festwalzgerätes 1 möglicherweise sinnvoll, nur einen einzigen Festwalzrollenkopf 13 vorzusehen, z.B. dann, wenn die nunmehr mögliche Ausschwenkbewegung über den Hebel 19 nur oder vorzugsweise dazu dienen soll, den Werkzeugwechsel für das Werkzeug 13 zu vereinfachen oder im Falle eines Bruches der Festwalzrollen 40' den Wechsel der Festwalzrollen 40' durch bessere Zugänglichkeit zu vereinfachen. Ebenso kann jedoch durch eine solche Ausschwenkbewegung auch das Einlegen des Werkstückes vereinfacht werden.

Der Stützrollenkopf 14 kann ebenfalls in Richtung des Pfeiles 26' beispielsweise mittels des Griffes 22 aus der Winkelposition 17, die die Arbeitsposition darstellt, in die Winkelposition 18 geschwenkt werden. Hierzu wird lediglich der Arretierbolzen 29 herausgenommen, so daß über den Griff 22 nunmehr der Hebel 20 mühelos geschwenkt werden kann. In der Winkelposition 18 wird dann der Arretierbolzen 29 wieder eingesetzt und sitzt dann in der Bohrung 30 des Armes 7. In dieser Schwenkposition kann der Stützrollenkopf 14 mühelos ausgetauscht werden. Es ist jedoch auch denkbar, den Hebel 20 in der Ausführungsform des Hebels 19 zu gestalten, so daß der Hebel 20 mehrere unterschiedliche Stützrollenköpfe für unterschiedliche Lagergestaltungen tragen kann.

Ein Festwalzgerät 1' nach Figur 3 ist in seinem wesentlichen Aufbau ganz ähnlich aufgebaut wie das bisher beschriebene Festwalzgerät. Der Arm 7 mit dem Stützrollenkopf 14 der über den Hebel 20 am Arm 7 über den Gelenkbolzen 26 gelenkig gelagert ist, kann exakt so aufgebaut sein wie bereits zu Figur 1 beschrieben. Dieser Hebel 7 ist wiederum mittels des Gelenkbolzens 24 und der Lasche 23 mit einem Arm 6' gelenkig verbunden, wobei die ersten Enden 8' bzw. 9 der Arme 6' bzw. 7 mit einer Kolben-Zylinder-Einheit 10 verbunden sind, die die Schwenkbewegung der Arme relativ zueinander bewirken soll und die die notwendige Walzkraft erzeugt.

Der Arm 6' weicht in seiner Bauart von dem Arm 6 nach Figur 1 ab. Im Bereich des zweiten Endes 11' des Armes 6' weist dieser an der Unterseite eine Schlittenführung 37 auf, auf der einer oder mehrere Schlitten 35 angeordnet sein können. Der eine oder die mehreren Schlitten 35 sind in Richtung des Pfeils 36 verschiebbar. Die Schlitten 35 tragen im Ausführungsbeispiel nach Figur 3 Festwalzrollenköpfe 31, 32 und 33. Da im Ausführungsbeispiel mehrere Schlitten 35 vorgesehen sind, sind die Festwalzrollenköpfe 31 bis 33 über Laschen 38 miteinander verbunden. Der Festwalzrollenkopf 31 befindet sich hierbei in Arbeitsposition 34, während die Festwalzrollenköpfe 32 und 33 für einen Rollenkopfwechsel zur Verfügung stehen.

Zur Durchführung einer Verschiebebewegung der Rollenköpfe 31 bis 33 auf der Schlittenführung 37, ist der Rollenkopf 33 mit seinem zugehörigen Schlitten 35 über einen Arm 39 mit der Kolben-Zylinder-Einheit 21' verbunden. Eine Ein- und Ausfahrbewegung der Kolbenstange dieser Kolben-Zylinder-Einheit 21' bewirkt eine entsprechende Verschiebung der Schlitten 35 und damit der Rollenköpfe 31 bis 33 in Richtung des Pfeils 36. Hierdurch kann jeder gewünschte Rollenkopf in die Arbeitsposition 34 gebracht werden oder aus dieser entfernt werden. In der jeweiligen Arbeitsposition kann der in Arbeitsposition befindliche Rollenkopf mechanisch arretiert werden oder über eine Lageregelung des Kolbens der Kolben-Zylinder-Einheit 21' in Arbeitsposition 34 gehalten werden.

Es ist bei dieser Bauart durchaus möglich, den jeweiligen Schlitten 35 als festen Bestandteil eines zuzuordnenden Rollenkopfes auszubilden. Ebenfalls ist es möglich, mehrere Rollenköpfe als Baueinheit auszuführen so daß als Baugruppe nur ein Rollenkopf vorliegt, der jedoch mehrere Arbeitsstellen aufweist.

Ebenso ist es natürlich möglich, eine Rollenkopfanordnung wie zum Hebel 6' beschrieben auch in der Form von Stützrollenköpfen am Arm 7 zu verwenden. Der Arm 7 muß dann an seinem zweiten Ende 12 lediglich entsprechend dem Ende 11' des Armes 6' ausgebildet sein.

Es sei noch darauf hingewiesen, daß die Walzelemente 40' und die Stützelemente 41' sowohl untereinander als auch von Rollenkopf zu Rollenkopf unterschiedliche Abmessungen aufweisen können in Anpassung an die Abmessungen des zu bearbeitenden Werkstückes.

### Liste der verwendeten Bezugszeichen

- 1: Festwalzgerät
- 1': Festwalzgerät
- 2: Übergangsradien
- 3: Hauptlager
- 4: Pleuellager
- 5: Kurbelwelle
- 6: Arm
- 6': Arm
- 7: Arm
- 8: erstes Ende
- 8': erstes Ende
- 9: erstes Ende
- 10: Kolben-Zylinder-Einheit
- 11: zweites Ende
- 11': zweites Ende
- 12: zweites Ende
- 13: Festwalzrollenkopf
- 13': Festwalzrollenkopf
- 14: Stützrollenkopf
- 15: Winkelposition
- 16: Winkelposition
- 17: Winkelposition
- 18: Winkelposition
- 19: Werkzeughalter
- 20: Werkzeughalter
- 21: Kolben-Zylinder-Einheit
- 21': Kolben-Zylinder-Einheit
- 22: Griff
- 23: Lasche
- 24: Gelenkbolzen
- 25: Gelenkbolzen
- 26: Gelenkbolzen
- 26': Pfeil
- 27: Pfeil
- 28: Gelenk
- 29: Arretierbolzen
- 30: Bohrung
- 31: Festwalzrollenkopf
- 32: Festwalzrollenkopf
- 33: Festwalzrollenkopf
- 34: Arbeitsposition
- 35: Schlitten
- 36: Pfeil
- 37: Schlittenführung
- 38: Laschen
- 39: Arm
- 40: Achse
- 40': Walzelement
- 41: Tragelement
- 41': Stützelement
- 42: Ständer
- 43: Schlitten
- 44: Verstellantrieb
- 45: Verstellantrieb
- 46: Kurbelwellenachse
- 47: Schlitten
- 48: Schlittenträger
- 49: Schlittenführung
- 50: Walzgerät (Hauptlager)
- 51: Schwenkarm
- 52: Strömungsmittelzylinder
- 53: Strömungsmittelzylinder
- 54: erste Schwenkposition
- 55: zweite Schwenkposition
- 56: Hebel
- 57: Strömungsmittelzylinder
- 58: freies Ende
- 59: Pfeil
- 59': Pfeil
- 60: Schwenkachse
- 61: Gewindespindel
- 62: Ausleger
- 63: Gewindespindel
- 64: Kolbenstange
- 65: Kolbenstange
- 66: Pfeil
- 67: Gewindespindel
- 68: Kegelrad
- 69: Kegelrad
- 70: Verstelleinrichtung
- 71: Gewinde
- 72: Pfeil
- 72': Pfeil
- 73: Bettschlitten
- 74: Gewindespindel
- 75: Haltestück
- 76: Haltestück
- 77: unbenutzt
- 78: Ebene

## Patentansprüche

1. Einrichtung zum Fest- bzw. Glattwalzen von Kurbelwellen mit mindestens einem beweglichen Walzgerät (1,1'), welch jedes einen Werkzeugträger (6,6') mit mindestens einem Walzelement (40') und einen Werkzeugträger (7,7') mit mindestens einem Stützelement (41') enthält, sowie mit mindestens einem weiteren Walzgerät (50), wobei die Walzgeräte (1,1',50) von einem auf einem Schlitten (73) aufsetzbaren Ständer (42) getragen werden, dadurch gekennzeichnet, daß die beweglichen Walzgeräte (1,1') relativ zu den weiteren Walzgeräten (50) in einer Radialebene einer Kurbelwelle (5) lageveränderlich angeordnet sind, wobei hierzu mindestens für die beweglichen Walzgeräte ein Schlitten (47) oder ein schlittenartiges Element vorgesehen ist, das an einem Schlittenträger (48) angeordnet ist, der seinerseits an einem Tragelement (41) angeordnet ist, welches am Ständer (42) angeordnet ist.

2. Einrichtung nach Anspruch 1, dadurch gekennzeichnet, daß jedes bewegliche Walzgerät (1,1') in der zugeordneten Radialebene in mindestens zwei unabhängigen Koordinatenrichtungen linear lageveränderlich angeordnet ist, wobei das Tragelement (41) vertikal verfahrbar und einstellbar am Ständer (42) geführt ist.

3. Einrichtung nach mindestens einem der Ansprüche 1 und 2, dadurch gekennzeichnet, daß mindestens ein Walzgerät (1,1') in einer Koordinatenrichtung senkrecht zur genannten Radialebene beweglich angeordnet ist.

4. Einrichtung nach mindestens einem der Ansprüche 1 bis 3, dadurch gekennzeichnet, daß mindestens die beweglichen Walzgeräte in einer Radialebene einer Kurbelwelle unabhängig von der Bewegung des verfahrbaren Schlittens lageveränderlich angeordnet sind.

5. Einrichtung nach mindestens einem der Ansprüche 1 bis 4, dadurch gekennzeichnet, daß bewegliche Walzgeräte relativ zu den weiteren Walzgeräten in Axialrichtung der Kurbelwelle lageveränderlich angeordnet sind.

6. Einrichtung nach mindestens einem der Ansprüche 1 bis 5, dadurch gekennzeichnet, daß jedes bewegliche Walzgerät um eine Schwenkachse (60) parallel zur Achse (46) einer zu walzenden Kurbelwelle (5) schwenkbar an einem Schwenkarm (51) aufgehängt ist, der seinerseits schwenkbar um eine zur genannten Schwenkachse (60) parallele Achse (40) an der Einrichtung aufgehängt ist.

7. Einrichtung nach mindestens einem der Ansprüche 1 bis 6, dadurch gekennzeichnet, daß Ständer (42) und Tragelement (41) als Rundführung ausgebildet sind, wobei das Tragelement (41) undrehbar aber verfahrbar am Ständer (42) geführt ist.

8. Einrichtung nach mindestens einem der Ansprüche 1 bis 7, dadurch gekennzeichnet, daß die zur genannten Schwenkachse parallele Achse (40) sich als Rundführung fortsetzt und einen Schlitten (43) bildet, der verschiebbar in einer entsprechenden Bohrung des anderen Schlittens (47) geführt ist.

9. Einrichtung nach mindestens einem der Ansprüche 1 bis 8, dadurch gekennzeichnet, daß zur Arretierung des Schwenkarmes (51) in einer Schwenkposition an dem Schlitten (47) zwei entgegengesetzt auf den Schwenkarm (51) wirkende Strömungsmittelzylinder (52, 53) vorgesehen sind, die den Schwenkarm (51) in die gewünschte Position schwenken und dort halten.

10. Einrichtung mindestens nach Anspruch 9, dadurch gekennzeichnet, daß von den beiden Strömungsmittelzylindern (52, 53) ein Zylinder (53) mit seiner ersten Endstellung eine erste Schwenkposition (54) und mit seiner zweiten Endstellung eine zweite Schwenkposition (55) des Schwenkarmes bestimmt, wobei der zweite Zylinder (52) mindestens für die Fixierung der ersten Schwenkposition (54) mit geringerer Kraft als der erste Zylinder (53) betrieben wird.

11. Einrichtung nach mindestens einem der Ansprüche 1 bis 10, dadurch gekennzeichnet, daß am Schwenkarm (51) ein schwenkbar gelagerter Hebel (56) vorgesehen ist, der von einem ebenfalls am Schwenkarm (51) angeordneten Strömungsmittelzylinder (57) betätigbar ist, dessen freies Ende (58) gegen das zugeordnete Walzgerät (1,1') gedrückt werden kann, um dieses in eine bestimmte Schwenklage (Figur 4) zu bringen.

12. Einrichtung nach mindestens einem der Ansprüche 1 bis 11, dadurch gekennzeichnet, daß die ganze Einrichtung auf einem Bettschlitten einer Maschine zur Aufnahme und zum Antrieb einer Kurbelwelle angeordnet und zusammen mit dem Bettschlitten auf dem Maschinenbett verschiebbar angeordnet ist.

13. Einrichtung nach mindestens einem der Ansprüche 1 bis 12, dadurch gekennzeichnet, daß an mindestens einem Werkzeugträger (6, 6',7) mindestens ein weiteres Walzelement (40') und/oder Stützelement (41') vorgesehen ist, wobei mindestens ein Walzelement (40') in mindestens zwei Positionen lageveränderlich ist, wovon mindestens eine Position eine Arbeitsposition (34) ist, wobei mindestens das in Arbeitsposition befindliche Walzelement und/oder mindestens ein zugeordnetes Stützelement kinematisch mit einem Kraftbetätigungsmittel verbindbar oder verbunden ist.

14. Einrichtung mindestens nach Anspruch 13, dadurch gekennzeichnet, daß mindestens ein Walzelement (40') und/oder Stützelement (41') am Werkzeugträger (6, 6', 7) lageveränderlich angeordnet ist.

15. Einrichtung mindestens nach Anspruch 13, dadurch gekennzeichnet, daß jedes Walzelement (40') und jedes Stützelement (41') Element eines Rollenkopfes (13, 13'; 31-33; 14) ist.

16. Einrichtung mindestens nach Anspruch 15, dadurch gekennzeichnet, daß für jedes Walzelement (40) und/oder für jedes Stützelement (41') oder Stützelementepaar oder Walzelementepaar ein unabhängiger Rollenkopf vorgesehen ist.

17. Einrichtung nach mindestens einem der Ansprüche 1 bis 16, dadurch gekennzeichnet, daß jeder Rollenkopf (13, 13': 31-33; 14) lageveränderlich am zugeordneten Werkzeugträger (6, 6',7) angeordnet ist.

18. Einrichtung nach Anspruch 1, dadurch gekennzeichnet, daß an mindestens einem Werkzeugträger (6,7) ein in mindestens zwei vorgegebene oder vorgebbare Positionen (15-18) lageveränderlicher Werkzeughalter (19,20) vorgesehen ist, mit mindestens einem Walzelement (40') oder Stützelement (41'), daß über den Werkzeughalter (19,20) in die genannten Positionen bringbar ist, wobei mindestens ein in Arbeitsposition befindliches Walzelement und/oder mindestens ein zugeordnetes Stützelement kinematisch mit einem Kraftbetätigungsmittel verbindbar oder verbunden ist.

19. Einrichtung mindestens nach Anspruch 18, dadurch gekennzeichnet, daß der Werkzeughalter (19, 20) als Rollenkopf für das Walzelement (40') und/oder das Stützelement (41') ausgebildet ist.

20. Einrichtung mindestens nach Anspruch 18, dadurch gekennzeichnet, daß mindestens ein Werkzeughalter (19,20) mindestens einen Rollenkopf (13, 13', 14) trägt.

21. Einrichtung nach mindestens einem der Ansprüche 13 bis 19, dadurch gekennzeichnet, daß mindestens zwei Rollenköpfe (31-33) in mindestens zwei Positionen lageveränderlich angeordnet sind, wovon mindestens eine Position die Arbeitsposition (34) ist.

22. Einrichtung mindestens nach Anspruch 21, dadurch gekennzeichnet, daß die Rollenköpfe (31-33) zur Lageveränderung auf einer Führung angeordnet sind.

23. Einrichtung mindestens nach Anspruch 21 oder 22, dadurch gekennzeichnet, daß zur Durchführung der Lageveränderung eine Betätigungseinrichtung (21') vorgesehen ist.

24. Einrichtung mindestens nach Anspruch 23, dadurch gekennzeichnet, daß als Betätigungseinrichtung (21, 21') mindestens eine strömungsmittelbetätigte Kolben-Zylinder-Einheit vorgesehen ist.

25. Einrichtung mindestens nach Anspruch 19, dadurch gekennzeichnet, daß für den Werkzeughalter (19,20) mindestens eine Position mehr vorgegeben oder vorgebbar ist, als er Rollenköpfe trägt.

26. Einrichtung nach mindestens einem der Ansprüche 13 bis 25, dadurch gekennzeichnet, daß das bewegliche Walzgerät im wesentlichen aus zwei scherenartig gelenkig miteinander verbundenen Armen besteht, die kinematisch mit einem Kraftbetätigungsmittel verbunden sind zur Erzeugung der Walzkraft.

27. Einrichtung nach mindestens einem der Ansprüche 13 bis 26, dadurch gekennzeichnet, daß mindestens ein Walzgerät (1,1') vorgesehen ist mit mindestens einem Walzelement und/oder mindestens einem Stützelement, das jeweils in fester Position zum zugeordneten Werkzeugträger angeordnet ist.

## Claims

1. Device for deep-rolling or smooth-rolling crankshafts, having at least one movable rolling device (1, 1'), each of which contains a tool holder (6, 6') having at least one rolling element (40'), and a tool holder (7, 7') having at least one support element (41'), as well as at least one further rolling device (50), wherein the rolling devices (1, 1', 50) are supported on a stand (42), which can be placed on a carriage (73), characterised in that the moveable rolling devices (1, 1') are disposed so as to be displaceable relative to the other rolling devices (50) in a radial plane of a crankshaft (5), wherein, for this, a carriage (47) or a carriage-like element is provided for the movable rolling devices, which is disposed on a carriage support (48), which in turn is disposed on a support element (41), which is disposed on the stand (42).

2. Device as in claim 1, characterised in that each movable rolling device (1, 1') is disposed so as to be linearly displaceable in the associated radial plane in at least two independent coordinate directions, wherein the support element (41) is movable vertically and is adjustably guided on the stand (42).

3. Device as in at least one of claims 1 and 2, characterised in that at least one rolling device (1, 1') is movably disposed in a coordinate direction perpendicular to the said radial plane.

4. Device as in at least one of claims 1 to 3, characterised in that at least the movable rolling devices are displaceably disposed in a radial plane of a crankshaft independently of the movement of the movable carriage.

5. Device as in at least one of claims 1 to 4, characterised in that movable rolling devices are disposed so as to be displaceable relative to the other rolling devices in the axial direction of the crankshaft.

6. Device as in at least one of claims 1 to 5, characterised in that each movable rolling device is suspended on a swivel arm (51) so as to be pivotable about a swivel axis (60) parallel to the axis (46) of a crankshaft (5) to be rolled, the swivel arm in turn being suspended on the device so as to be pivotable about an axis (40), which is parallel to said swivel axis (60).

7. Device as in at least one of claims 1 to 6, characterised in that the stand (42) and the support element (41) are in the form of a circular guide, wherein the support element (41) is non-rotatably but movably guided on the stand (42).

8. Device as in at least one of claims 1 to 7, characterised in that the axis (40), which is parallel to the said swivel axis, continues in the form of a circular guide and forms a carriage (43), which is displaceably guided in a corresponding bore in the other carriage (47).

9. Device as in at least one of claims 1 to 8, characterised in that, to lock the swivel arm (51) in a swivel position on the carriage (47), two flow medium cylinders (52, 53) are provided, which act on the swivel arm (51) in an opposed manner and which pivot the swivel arm (51) into the desired position and hold it therein.

10. Device as in at least claim 9, characterised in that, of the two flow medium cylinders (52, 53), one cylinder (53) determines a first swivel position (54) by its first end position and a second swivel position (55) by its second end position, wherein the second cylinder (52) is operated with less force than the first cylinder (53), at least for fixing the first swivel position (54).

11. Device as in at least one of claims 1 to 10, characterised in that a pivotally mounted lever (56) is provided on the swivel arm (51) and is actuatable by a flow medium cylinder (57), which is also disposed on the swivel arm (51) and the free end (58) of which can be pressed against the associated rolling device (1, 1') in order to bring it into a certain swivel position (Fig. 4).

12. Device as in at least one of claims 1 to 11, characterised in that the entire device is disposed on a bed carriage of a machine for holding and driving a crankshaft, and, together with the bed carriage, is displaceably disposed on the machine bed.

13. Device as in at least one of claims 1 to 12, characterised in that at least one further rolling element (40') and/or support element (41') is provided on at least one tool holder (6, 6', 7), wherein at least one rolling element (40') is displaceable into at least two positions, at least one of which is a working position (34), wherein at least the rolling element in the working position and/or at least one associated support element is kinematically connectable or connected to a power operation means.

14. Device as in at least claim 13, characterised in that at least one rolling element (40') and/or support element (41') is displaceably disposed on the tool holder (6, 6', 7).

15. Device as in at least claim 13, characterised in that each rolling element (40') and each support element (41') is an element of a roller head (13, 13'; 31-33; 14).

16. Device as in at least claim 15, characterised in that an independent roller head is provided for each rolling element (40) and/or for each support element (41') or pair of support elements or pair of rolling elements.

17. Device as in at least one of claims 1 to 16, characterised in that each roller head (13, 13'; 31-33;' 14) is displaceably disposed on the associated tool holder (6, 6', 7).

18. Device as in claim 1, characterised in that, on at least one tool holder (6, 7), there is provided a tool holder (19, 20), which is displaceable into at least two predetermined or predeterminable positions (15-18), having at least one rolling element (40') or support element (41'), which can be moved by way of the tool holder (19, 20) into the said positions, wherein at least one rolling element, which is in the working position, and/or at least one associated support element is kinematically connectable or connected to a power operation means.

19. Device as in at least claim 18, characterised in that the tool holder (19, 20) is in the form of a roller head for the rolling element (40') and/or the support element (41').

20. Device as in at least claim 18, characterised in that at least one tool holder (19, 20) carries at least one roller head (13, 13', 14).

21. Device as in at least one of claims 13 to 19, characterised in that at least two roller heads (31-33) are disposed so as to be displaceable into at least two positions, at least one of which is the working position (34).

22. Device as in at least claim 21, characterised in that the roller heads (31-33) are disposed on a guide for displacement.

23. Device as in at least claim 21 or 22, characterised in that an actuating device (21') is provided for carrying out the displacement.

24. Device as in at least claim 23, characterised in that at least one flow-medium-actuated piston/cylinder unit is provided as the actuating device (21, 21').

25. Device as in at least claim 19, characterised in that the tool holder (19, 20) is given or can be given at least one position more than the number of roller heads it carries.

26. Device as in at least one of claims 13 to 25, characterised in that the movable rolling device substantially comprises two arms, which are articulatedly connected to one another in the manner of scissors, and which are connected kinematically to a power operation means to generate the rolling force.

27. Device as in at least one of claims 13 to 26, characterised in that at least one rolling device (1, 1') is provided having at least one rolling element and/or at least one support element, which is disposed respectively in a position which is fixed with respect to the associated tool holder.

## Revendications

1. Dispositif pour brunir des vilebrequins, composé d'un ou plusieurs appareils de brunissage mobiles (1, 1') comprenant chacun un support d'outil (6, 6') pourvu d'un ou plusieurs éléments de brunissage (40'), et un support d'outil (7, 7') pourvu d'un ou plusieurs éléments d'appui (41'), et d'un autre appareil de brunissage (50), les appareils de brunissage (1, 1', 50) étant portés par une colonne (42) apte à être posée sur un chariot (73), caractérisé en ce que les appareils mobiles de brunissage (1, 1') sont disposés dans des positions variables dans un plan radial d'un vilebrequin (5) par rapport aux autres appareils de brunissage un chariot (47) ou un élément similaire à un chariot étant prévu à cet effet au moins pour les appareils de brunissage mobiles, lequel chariot est disposé sur un porte-chariot (48) disposé lui-même sur un élément porteur (41) prévu sur la colonne (42).

2. Dispositif selon la revendication 1, caractérisé en ce que chaque appareil de brunissage mobile (1, 1') est disposé dans une position variable linéairement dans le plan radial correspondant, dans au moins deux directions de coordonnées indépendantes, l'élément porteur (41) étant guidé sur la colonne (42) de façon déplaçable et réglable verticalement.

3. Dispositif selon l'une au moins des revendications 1 et 2, caractérisé en ce qu'un ou plusieurs appareils de brunissage (1, 1') sont disposés mobiles dans une direction de coordonnées perpendiculaire audit plan radial.

4. Dispositif selon l'une au moins des revendications 1 à 3, caractérisé en ce qu'au moins les appareils de brunissage mobiles (1, 1') sont disposés dans une position variable dans un plan radial d'un vilebrequin indépendamment du déplacement du chariot déplaçable.

5. Dispositif selon l'une au moins des revendications 1 à 4, caractérisé en ce que des appareils de brunissage mobiles sont disposés dans une position variable dans le sens axial du vilebrequin par rapport aux autres appareils de brunissage.

6. Dispositif selon l'une au moins des revendications 1 à 5, caractérisé en ce que chaque appareil de brunissage mobile est suspendu à un bras pivotant (5), apte à pivoter autour d'un axe de pivotement (60) parallèle à l'axe (46) d'un vilebrequin à brunir (5), ledit bras pivotant (51) étant lui-même suspendu au dispositif, apte à pivoter autour d'un axe (40) parallèle audit axe de pivotement (60).

7. Dispositif selon l'une au moins des revendications 1 à 6, caractérisé en ce que la colonne (42) et l'élément porteur (41) sont conçus comme un guidage circulaire, l'élément porteur (41) étant guidé au niveau de la colonne (42), immobile en rotation mais déplaçable.

8. Dispositif selon l'une au moins des revendications 1 à 7, caractérisé en ce que l'axe (40) parallèle audit axe de pivotement se prolonge sous la forme d'un guidage circulaire et forme un chariot (43) qui est guidé, coulissant, dans un perçage correspondant du second chariot (47).

9. Dispositif selon l'une au moins des revendications 1 à 8, caractérisé en ce qu'il est prévu au niveau du chariot (47), pour arrêter le bras pivotant (51) dans une position de pivotement, deux vérins actionnés par fluide (52, 53) agissant dans des sens opposés sur le bras pivotant (51) et qui font pivoter celui-ci dans la position souhaitée et le maintiennent dans cette position.

10. Dispositif selon au fins la revendication 9, caractérisé en ce que parmi les deux vérins actionnés par fluide (52, 53), un premier cylindre (53) définit avec sa première position extrême une première position de pivotement (54) et, avec sa seconde position extrême, une seconde position de pivotement (55) du bras pivotant, tandis que le second vérin (52) est actionné, au moins en vue de la fixation de la première position de pivotement (54), à l'aide d'une force inférieure à celle du premier vérin (53).

11. Dispositif selon l'une au moins des revendications 1 à 10, caractérisé en ce qu'il est prévu, au niveau du bras pivotant (51), un levier (56) monté pivotant et apte à être actionné par un vérin actionné par fluide (57) qui est disposé, lui aussi, au niveau du bras pivotant (51) et dont l'extrémité libre (58) peut être pressée contre l'appareil de brunissage (1, 1') correspondant pour amener celui-ci dans une position de pivotement définie (figure 4).

12. Dispositif selon l'une au moins des revendications 1 à 11, caractérisé en ce que l'ensemble du dispositif est disposé sur un chariot d'une machine destiné à recevoir et à entraîner un vilebrequin, et est disposé coulissant sur le banc de machine avec le chariot.

13. Dispositif selon l'une au moins des revendications 1 à 12, caractérisé en ce qu'il est prévu sur un ou plusieurs supports d'outils (6, 6', 7) un ou plusieurs autres éléments de brunissage (40') et/ou éléments d'appui (41'), un ou plusieurs éléments de brunissage (40') étant aptes à être placés de façon variable dans au moins deux positions dont l'une au moins est une position de travail (34), l'élément de brunissage, au moins, se trouvant en position de travail et/ou un ou plusieurs éléments d'appui correspondants étant aptes à être reliés ou étant reliés par une liaison cinématique à un moyen d'actionnement par force extérieure.

14. Dispositif selon la revendication 13, caractérisé en ce qu'un ou plusieurs éléments de brunissage (40') et/ou éléments d'appui (41') sont disposés au niveau du support d'outil (6, 6', 7) dans des positions variables.

15. Dispositif selon au moins la revendication 13, caractérisé en ce que chaque élément de brunissage (40') et chaque élément d'appui (41') est un élément d'une tête à galets (13, 13' ; 31-33, 14).

16. Dispositif selon au moins la revendication 15, caractérisé en ce qu' il est prévu pour chaque élément de brunissage (40) et/ou pour chaque élément d'appui (41'), paire d'éléments d'appui ou paire d'éléments de brunissage une tête à galets indépendante.

17. Dispositif selon l'une au moins des revendications 1 à 16, caractérisé en ce que chaque tête à galets (13, 13' ; 31-33 ; 14) est disposée dans une position variable au niveau du support d'outil correspondant (6, 6', 7).

18. Dispositif selon la revendication 1, caractérisé en ce qu'il est prévu sur un ou plusieurs supports d'outils (6, 7) un porte-outil (19, 20) disposé de façon variable dans au moins deux positions (15-18) prédéfinies ou aptes à être prédéfinies, un ou plusieurs éléments de brunissage (40') ou éléments d'appui (41') étant aptes à être amenés par l'intermédiaire du porte-outil (19, 20) dans lesdites positions, moyennant quoi un ou plusieurs éléments de brunissage se trouvant en position de travail et/ou un plusieurs éléments d'appui correspondants sont aptes à être reliés ou sont reliés par une liaison cinématique à un moyen d'actionnement par force extérieure.

19. Dispositif selon au moins la revendication 18, caractérisé en ce que le porte-outil (19, 20) est conçu comme une tête à galets pour l'élément de brunissage (40') et/ou l'élément d'appui (41').

20. Dispositif selon au moins la revendication 18, caractérisé en ce qu'un ou plusieurs porte-outils (19, 20) portent au moins une tête à galets (13, 13', 14).

21. Dispositif selon l'une au moins des revendications 13 à 19, caractérisé en ce qu'au moins deux têtes de rouleaux (31-33) sont disposées de façon variable dans au moins deux positions dont l'une au moins est la position de travail (34).

22. Dispositif selon au fins la revendication 21, caractérisé en ce que les têtes à valets (31-33) sont disposées sur un guidage en vue d'une modification de position.

23. Dispositif selon au moins la revendication 21 ou 22, caractérisé en ce qu'il est prévu un dispositif d'actionnement (21') pour réaliser la modification de position.

24. Dispositif selon la revendication 23, caractérisé en ce qu'il est prévu, comme dispositif d'actionnement (21, 21'), au moins une unité piston-cylindre actionnée par fluide.

25. Dispositif selon au moins la revendication 19, caractérisé en ce qu il est prévu pour le porte-outil (19, 20) au moins une position prédéfinie ou apte à être prédéfinie de plus que le nombre de tête à galets qu'il porte.

26. Dispositif selon l'une au moins des revendications 13 à 25, caractérisé en ce l'appareil de brunissage mobile se compose essentiellement de deux bras reliés entre eux d'une manière articulée, comme des ciseaux, qui sont reliés par une liaison cinématique à un moyen d'actionnement par force extérieure en vue de produire la force de brunissage.

27. Dispositif selon l'une au moins des revendications 13 à 26, caractérisé en ce qu'il est prévu au moins un appareil de brunissage (1, 1') comportant un ou plusieurs éléments de brunissage et/ou un ou plusieurs éléments d'appui qui sont placés chacun dans une position fixe par rapport au support d'outil correspondant.
